# EUROPÄISCHE PATENTSCHRIFT

(11) **EP 3 721 768 B1**
(45) Veröffentlichungstag und Bekanntmachung des Hinweises auf die Patenterteilung: **24.05.2023**
(21) Anmeldenummer: 20164860.7
(22) Anmeldetag: 23.03.2020
(51) Int. Cl.: A47K 10/36

(54) **SPENDER ZUR AUSGABE EINES BAHNFÖRMIGEN FLÄCHENPRODUKTS**
DISPENSER FOR DISPENSING A WEB-LIKE FLAT PRODUCT
DISTRIBUTEUR DE PRODUIT PLAT EN BANDE

(30) Priorität: 10.04.2019 AT 503202019
(43) Veröffentlichungstag der Anmeldung: 14.10.2020
(62) Teilanmeldung aus: 21170932.4
(73) Patentinhaber: Hagleitner, Hans Georg, 5700 Zell am See (AT)
(72) Erfinder: Hagleitner, Hans Georg, 5700 Zell am See (AT)
(74) Vertreter: Torggler & Hofmann Patentanwälte - Innsbruck

(56) Entgegenhaltungen:
- US-A1- 2007 079 684
- US-A1- 2010 051 737
- US-A1- 2016 227 970

## Beschreibung

Die Erfindung betrifft einen Spender zur Ausgabe eines bahnförmigen Flächenprodukts, insbesondere Papier.

Derartige Spender kommen insbesondere im Sanitärbereich zur Ausgabe von einem bahnförmigen Flächenprodukt, insbesondere Papier, zum Einsatz, beispielsweise zur Ausgabe von Handtuch-Papier oder Toiletten-Papier. Von dem im Spendertyp typischerweise aufgerollten bahnförmigen Flächenprodukt werden beim Auslösen eines Auslösesensors (beispielsweise ein Druckknopf oder ein berührungsloser Sensor) Bahnabschnitte des bahnförmigen Flächenproduktes ausgegeben, indem der Elektromotor die Ausgabeeinheit derart antreibt, dass die gewünschte Länge eines Bahnabschnittes aus dem Spender austritt. Der Benutzer kann dann diesen Bahnabschnitt selbst abreißen, vorzugsweise an vordefinierten Perforationsstellen. Es ist grundsätzlich aber auch denkbar, dass der Spender bereits vorbestimmte Bahnabschnitte vollständig abschneidet und blattweise ausgibt.

Derartige Spender werden meist von einer im Spender angeordneten Stromquelle, insbesondere von Batterien, betrieben. Wenn diese Batterien zu schwach werden, besteht das Problem, dass dann die Spender nicht mehr funktionieren, bis die Batterien ausgetauscht werden.

Die Patentanmeldeschrift US 2010/0051737 A1 offenbart einen Spender, welcher bei Unterschreiten einer vorbestimmten Energiemenge in der Stromquelle ein vom Benutzer erfassbares Stück des bahnförmigen Flächenprodukts aus dem Spender hervorruft. Bei dem händischen Ziehen des bahnförmigen Flächenprodukts wird über einen Generator die Stromquelle wieder aufgeladen, sodass der Elektromotor im nächsten Schritt betreibbar ist. Aufgabe der Erfindung ist es einen Spender zu schaffen, der auch bei einer schwachen oder leeren Stromquelle für den Elektromotor noch funktioniert.

Erfindungsgemäß wird dies durch die Merkmale des Anspruchs 1 erreicht.

Der erfindungsgemäße Spender weist eine elektronische Steuervorrichtung auf, die bei Unterschreiten einer vorbestimmten Energiemenge in der Stromquelle (schwache oder leere Batterie) die Ausgabe eines vom Benutzer erfassbaren Stückes des bahnförmigen Flächenprodukts aus dem Spender hervorruft und den Spender auf einen Handbetriebsmodus umschaltet, bei dem der Benutzer das bahnförmige Flächenprodukt händisch aus dem Spender ziehen kann. Es ist weiters erfindungsgemäß vorgesehen, dass eine Brems- oder Stoppposition der Ausgabeeinheit, insbesondere der Drehwinkel einer Messerwalze der Ausgabeeinheit, im Motorbetriebsmodus einerseits und im Handbetriebsmodus andererseits verschieden ist. Typischerweise bleibt dieser Handbetriebsmodus aufrecht bis ein Servicepersonal neue Batterien (Stromquelle) eingelegt hat. Dann kann der Spender automatisch oder händisch bedient durch das Servicepersonal wieder den Motorbetriebsmodus aufnehmen.

Im Handbetriebsmodus kann nach einer bevor Ausführungsform der Erfindung der Elektromotor trotz der schwachen oder leeren Stromquelle zum Einsatz kommen und zwar nicht zum Antreiben, sondern zum Bremsen des bahnförmigen Flächenproduktes, um ein Abreißen eines vorzugsweise durch Perforationen vordefinierten Bahnabschnittes zu erleichtern. Für das Abbremsen an vordefinierten Stellen kann man beispielsweise mittels eines elektronischen Schalters den Elektromotor kurzschließen, womit eine erprobte Bremswirkung eintritt. Diese Steuerung kann prinzipiell über einen mechanischen Kurzschlussschalter erfolgen, der beispielsweise in Abhängigkeit vom Drehwinkel einer Messerwalze der Antriebseinheit gesteuert ist.

Eleganter ist eine Lösung, bei der trotz der schwachen oder leeren Stromquelle für die Ausgabeeinheit die elektronische Steuervorrichtung noch weiter arbeitet, indem sie einen gesonderten Stromspeicher aufweist. Dieser gesonderte Stromspeicher kann beispielsweise eine Knopfbatterie oder dergleichen sein, die eine lange Lebensdauer aufweisen, weil der Stromverbrauch der elektronischen Steuervorrichtung nicht besonders hoch ist.

Besonders vorteilhaft ist eine Ausführungsform, bei der Motor im Handbetriebsmodus als Generator arbeitet und beim Abziehen des bahnförmigen Flächenproduktes aus dem Spender den Stromspeicher zur Stromversorgung für die elektronische Steuervorrichtung (insbesondere einen Kondensator) auflädt. Dann kann die elektronische Steuervorrichtung weiterarbeiten, auch wenn die Stromquelle für die Ausgabeeinheit bereits schwach oder leer ist. Man hat dann die Möglichkeit, nicht nur die oben geschilderte Motorbremswirkung an vordefinierten Stellen durch die elektronische Steuervorrichtung mittels elektronischen Schaltern steuern zu lassen, sondern auch eine Kommunikationseinrichtung anzusteuern und zu versorgen. Mittels dieser Kommunikationseinrichtung kann der aktuelle Betriebsmodus des Spenders einerseits dem Benutzer aber andererseits auch dem Servicepersonal oder einer Zentrale angezeigt werden. Insbesondere ist es möglich, den Umschaltmodus anzuzeigen, bei dem Unterschreiten der Energiemenge in der Stromquelle detektiert wird und anschließend ein Umschalten auf den Handbetriebsmodus erfolgt. Dies ist nämlich für das Servicepersonal oder eine Zentrale als Aufforderung zu sehen, die Batterien in der Stromquelle oder die Stromquelle als Ganzes mit eingebauten neuen Batterien zu wechseln.

Weitere Vorteile und Einzelheiten der Erfindung werden anhand der nachfolgenden Figurenbeschreibung näher erläutert.
- Figur 1a und 1b: zeigen ein Ausführungsbeispiel eines erfindungsgemäßen Spenders in stark vereinfachter Form in einer schematischen Seitenansicht, wobei sich der Spender im Motorbetriebsmodus befindet,
- Figur 2a und 2b: zeigen ähnliche Darstellungen wie die Figuren 1a und 1b jedoch im Handbetriebsmodus,
- Figur 3: zeigt in einer schematischen Schnittansicht ein schematisiert dargestelltes Ausführungsbeispiel eines erfindungsgemäßen Spenders,
- Figur 4: zeigt einen elektronischen Schaltplan des Ausführungsbeispiels einer elektronischen Steuervorrichtung,
- Figur 5: zeigt den Ablauf der Stellung der Ausgabeeinheit, insbesondere Messerwalze, zur Ausgabe eines Bahnabschnitts des bahnförmigen Flächenproduktes im Motorbetriebsmodus,
- Figur 6: zeigt den gleichen Ablauf wie in Figur 5 im Handbetriebsmodus,
- Figur 7: zeigt den sogenannten Umschaltmodus, bei dem ein Unterschreiten einer vorbestimmten Energiemenge der Stromquelle festgestellt wird und automatisch ein Umschalten vom Motorbetriebsmodus in den Handbetriebsmodus erfolgt.

Die Figur 1a zeigt einen Spender 1 mit einem Spendergehäuse 2 und einem Auslösesensor 3. Der Spender 1 ist bei diesem Ausführungsbeispiel an eine Wand 4 montiert. Andere Spenderausbildungen und Montagen sind natürlich auch durchaus denkbar und möglich.

Der Spender 2 hat im Inneren einen nicht dargestellten Vorrat eines bahnförmigen Flächenproduktes, das abschnittsweise ausgegeben wird.

Bei dem in Figur 1a dargestellten Ausführungsbeispiel ist ein Benutzer 5 durch eine schematisch dargestellte Hand dargestellt. Bei Annäherung der Hand an den Auslösesensor 3 erfolgt die Ausgabe eines Bahnabschnittes 6a, eines bahnförmigen Flächenproduktes, beispielsweise eines Handtuchs aus Papier oder eines Toilettenpapiers. Diese Ausgabe ist in Figur 1b dargestellt. Gemäß dem Pfeil 7 kann dann ein Abriss des Bahnabschnittes 6a vom übrigen bahnförmigen Flächenprodukt im Spender, vorzugsweise entlang einer Perforationslinie, erfolgen.

Bei dem in den Figuren 1a und 1b dargestellten Ausführungsbeispielen handelt es sich um den Motorbetriebsmodus, bei dem eine von einem Elektromotor angetriebene Ausgabeeinheit das bahnförmige Flächenprodukt ausgibt. Die Ausgabeeinheit wird von einem Elektromotor angetrieben, der von einer im Spender angeordneten Stromquelle mit Energie versorgt wird. Die Details dazu werden weiter unten, insbesondere anhand der Figuren 3 und 4, beschrieben.

Wenn nun im Spender die Stromquelle schwach oder ganz leer wird, also die gespeicherte Energiemenge unter eine vorbestimmte Schwelle fällt, schaltet der Spender erfindungsgemäß automatisch in einen Umschaltmodus auf den Handbetriebsmodus um. Bei diesem Handbetriebsmodus steht im Ruhezustand, im Gegensatz zum Motorbetriebsmodus gemäß Figur 1a, nunmehr gemäß Figur 2a ein von der Hand des Benutzers 5 erfassbares Stück 6b aus dem Spender 1 vor. Dieses vorstehende Stück 6b kann der Benutzer beispielsweise mit beiden Händen links und rechts erfassen und gemäß der Richtung des Pfeiles 8 nach unten ziehen.

Gemäß Figur 2b kann nun der Benutzer händisch in Pfeilrichtung 7 den Bahnabschnitt 6a entlang der Perforierung 9 vom übrigen bahnförmigen Flächenprodukt abreißen. Das händisch erfassbare Stück 6b bleibt aus dem Spender vorstehend und kann für den nächsten Bahnabschnitt zum Herausziehen verwendet werden.

Der Auslösesensor 3 ist im Handbetriebsmodus gemäß den Figuren 2a und 2b funktionslos.

Nach Einlegen von neuen Batterien oder einem Austausch der Stromquelle für den Elektromotor kann der Spender wieder nach dem Handbetriebsmodus, gemäß dem Motorbetriebsmodus in den Figuren 1a und 1b, arbeiten. Dieser Austausch erfolgt vorzugsweise durch ein Servicepersonal.

In Figur 3 ist ein immer noch sehr schematisches Ausführungsbeispiel eines erfindungsgemäßen Spenders 1 gezeigt. Dieser weist ein Gehäuse 2 auf, in dem alle wesentlichen Komponenten untergebracht sind. Das Gehäuse 2 ist an der Wand 4 montiert.

Das zu einer Vorratsrolle aufgewickelte bahnförmige Flächenprodukt 6 wird über eine obere Umlenkrolle 10, eine Messerwalze 11 und eine untere Umlenkrolle 12 nach unten geführt und kann in Pfeilrichtung 8, im Motorbetriebsmodus elektrisch angetrieben und im Handbetriebsmodus händisch gezogen, aus dem Spender austreten. Die Messerwalze wird von einem Elektromotor 13, beispielsweise über einen Kettenantrieb 14, angetrieben. Es sind aber auch andere Antriebe wie beispielsweise Zahnräder oder dergleichen möglich. Bevorzugt steht der Motor ständig in Drehverbindung zur Messerwalze 11, sodass nicht nur der Elektromotor 13 die Messerwalze 11 antreiben kann, sondern auch eine durch Abziehen des bahnförmigen Flächenproduktes per Hand hervorgerufene Andrehung der Messerwalze 11 umgekehrt den Elektromotor 13 antreibt und dieser als Generator arbeitet.

Zur Stromversorgung des Elektromotors 13 ist eine schematisch dargestellte Stromquelle 15 vorgesehen. Zur Steuerung des Elektromotors 13 ist eine elektronische Steuervorrichtung 16 vorgesehen. Die Anordnung der letztgenannten Komponenten im Spender kann je nach Platzbedarf variieren. Die elektrischen Leitungen sind der Übersichtlichkeit halber nicht dargestellt. Im Motorbetriebsmodus spricht der Auslösesensor 3 bei Annäherung eines Benutzers, insbesondere von dessen Hand, an. Die elektronische Steuervorrichtung bewirkt dann eine Andrehung des Elektromotors 13 und damit der Messerwalze 11. Es erfolgt die Ausgabe eines Bahnabschnitts einer vordefinierten Länge, wobei ein in der Messerwalze gelagertes, radial bewegliches, gezacktes Messer 17 in an sich bekannter Weise eine Perforierung im bahnförmigen Flächenprodukt anbringt, die später ein Abreißen eines vordefinierten Bahnabschnittes 6a durch den Benutzer erleichtert.

Hall-Sensoren 18 und 19, die mit einem Magneten 20 in der Messerwalze 11 zusammenwirken, sind in der Lage die Drehstellung der Messerwalze zu erfassen. Sie geben ihre Signale an die elektronische Steuervorrichtung weiter.

Der Spender ist mit einer Kommunikationseinrichtung 21 ausgestattet, die auch eine optische Anzeige 22 umfassen oder ansteuern kann. Über die Kommunikationseinrichtung 21 kann der Zustand des Spenders, insbesondere ob er sich im Motorbetriebsmodus oder im Handbetriebsmodus befindet, mitgeteilt werden. Dazu kann auch eine drahtlose Verbindung beispielsweise über W-LAN oder Bluetooth erfolgen, sodass das Servicepersonal oder eine Zentrale übe den Zustand des Spenders informiert ist, insbesondere darüber, dass die Stromquelle eine geringe Energiemenge aufweist und daher ein Umschalten auf den Handbetriebsmodus erfolgt ist.

Der Spender gemäß Figur 3 ist nur stark schematisch dargestellt. In der Praxis wird man oberhalb der dargestellten Vorwärtsrolle des bahnförmigen Flächenproduktes 6 noch eine weitere Reserverolle anbringen, damit beim Aufbrauch der unteren Vorratsrolle weiterhin ein bahnförmiges Flächenprodukt zur Ausgabe bereitsteht, indem die Reserverolle in die Position der Vorratsrolle nachrückt. Die Konstruktion eines solchen Spenders sowie Aufbauten der Messerwalzen sind beim Stand der Technik bestens bekannt und werden daher nicht im Einzelnen dargestellt.

In Figur 4 ist nun ein Ausführungsbeispiel eines Schaltplanes der elektronischen Steuervorrichtung 16 sowie der angeschlossenen Komponenten dargestellt.

Zentrale Komponente der elektronischen Steuervorrichtung 16 ist ein Mikroprozessor, der über die Anschlüsse 16a und 16b mit Strom versorgt wird.

Dieser Strom stammt aus der Stromquelle 15 für den Elektromotor 13 sowie aus dem gesonderten Stromspeicher 23 (Kondensator C2).

Im Motorbetriebsmodus weist die Stromquelle 15 für den Motor genug Energie auf, um sowohl den Elektromotor 13 zu betreiben, als auch die elektronische Steuervorrichtung 16 mit Energie zu versorgen.

Fällt nun die Spannung an den Anschlüssen der Stromquelle, genauer gesagt des in Serie geschalteten Batteriepaketes 15a, ab, was von einer Einrichtung 24 erfasst wird, schaltet der Mikroprozessor der elektronischen Steuervorrichtung 16 auf den Handbetriebsmodus um. Dazu wird der Elektromotor 13 betätig, bis zumindest ein mit der Hand greifbares Stück aus dem Spender vorsteht. Im Handbetriebsmodus wird der im Motorbetriebsmodus verwendete Auslösesensor 3 deaktiviert. Die Stromversorgung der elektrischen Steuervorrichtung 16 erfolgt durch einen gesonderten Stromspeicher 23 (Kondensator C2), der jedes Mal, wenn am Papier gezogen wird, aufgeladen wird, indem die durch das Ziehen am Papier angetriebene Messerwalze 11 den Elektromotor 13 antreibt und dieser als Generator arbeitet. Die dabei zur Verfügung gestellte Energie wird im Kondensator C2 gespeichert. Die Diode D verhindert, dass unnötig Energie in die Stromquelle 15 für den Elektromotor im Motorbetriebsmodus abfließt, denn diese Energie würde nicht reichen, um den Super-Kondensator C1 oder allfällige Akkumulatoren (anstelle der Batterien 15a) soweit aufzuladen, dass wieder ein Motorbetriebsmodus möglich ist. Man beschränkt sich daher vorteilhafterweise darauf, die vom Motor als Generator gelieferte Energie im Handbetriebsmodus ausschließlich für die elektronische Steuervorrichtung zu verwenden, indem sie im Kondensator C2 gespeichert wird.

Damit kann auch im Handbetriebsmodus die elektronische Steuervorrichtung arbeiten, indem sie über die Kommunikationseinrichtung 21 und die optische Anzeige, beispielsweise den Status, mitteilt. Es kann aber auch ein weiteres Arbeiten der elektronischen Steuervorrichtung dadurch erfolgen, dass der Elektromotor 13, bei vorbestimmten Stellungen der Messerwalze 11 abrupt abbremst, um das Abreißen eines Bahnabschnittes des bahnförmigen Flächenproduktes zu erleichtern. Dieses Abbremsen erfolgt dadurch, dass über einen elektronischen Schalter 25 die Pole des Elektromotors 13 kurzgeschlossen werden.

Zum Antrieb des Elektromotors 13 im Motorbetriebsmodus ist übrigens ein ähnlich aufgebauter elektronischer Schalter 26 in der Zuleitung zum Elektromotor 13 vorgesehen. Wenn dieser Schalter 26 geschlossen ist, bewegt der Motor die Messerwalze und die Ausgabe eines bahnförmigen Flächenproduktes erfolgt.

Um bei diesem Motorbetriebsmodus ein schnelles und kräftiges Anlauf des Elektromotors 13 zu gewährleisten, ist beim dargestellten Ausführungsbeispiel die Stromquelle 15 "zweiteilig" aufgebaut. Sie besteht nämlich aus einem Batteriepaket 15a und einem parallel geschalteten Super-Kondensator C1. Dieser kann zwischen den einzelnen Abgaben eines bahnförmigen Flächenproduktes von dem Batteriepaket 15a aufgeladen werden und stellt dann, bei Schließen des Schalters 26, auch hohe Strommengen kurzzeitig für den Elektromotor 13 zur Verfügung.

In den Figuren 5, 6 und 7 sind nun die unterschiedlichen Betriebsmodi des Spenders nochmals anhand der Stellung der Messerwalze 11 bzw. des Messers 17 dargestellt.

Im Motorbetriebsmodus gemäß Figur 5 arbeitet der Spender elektrisch. Die Ausgabe des bahnförmigen Flächenproduktes erfolgt, ausgelöst durch den Auslösesensor 13 und gesteuert durch die elektronische Steuervorrichtung, durch elektrisches Antreiben der Messerwalze 11. Die Grundstellung ist in Figur 5 oben dargestellt. Sie wird durch einen der beiden Sensoren 18 oder 19 definiert.

Wenn nun ein Auslösen des Auslösesensors 18 erfolgt, steuert die Steuervorrichtung 16 den Elektromotor 13 so an, dass sich die Messerwalze 11 in Pfeilrichtung dreht. Dabei tritt das Messer 11 über einen bekannten Mechanismus, beispielsweise über eine Hebelanordnung oder eine Kulissenbahn, aus der Messerwalze aus und perforiert dort das vorher nicht perforierte bahnförmige Flächenprodukt 6. Nach einer vollen Umdrehung ist die Ausgangsstellung wieder erreicht. Es schaut im Wesentlichen ein Bahnabschnitt der gewünschten Länge aus dem Spender hervor und kann entlang der Perforation vom Benutzer abgerissen werden. Dabei ist es hilfreich, wenn der Motor 13 an dieser Endstellung über den Schalter 25 kurzgeschlossen wird, sodass eine hohe Bremswirkung erzielt wird.

Im Handbetrieb gemäß der Figur 6 ist die Grundstellung festgestellt durch einen der beiden Sensoren 18 oder 19 eine andere als im Motorbetriebsmodus. Hier schaut nämlich gemäß Figur 2a bereits ein Stück 6b des bahnförmigen Flächenproduktes aus dem Spender 1 hervor, sodass es mit der Hand ergriffen und abgezogen werden kann. Dabei wird von außen die Messerwalze 11 händisch angetrieben. Der Perforationsprozess durch das Messer 17 ist derselbe wie im Motorbetriebsmodus. Nach einer vollen Umdrehung erfolgt wiederum - vorzugsweise durch Kurzschließen der Pole des Elektromotors - ein abrupter Stopp desselben, sodass das Abreißen des gewünschten Bahnabschnittes entlang der vorher angefertigten Perforation leichter möglich ist.

Zwischen dem in Figur 5 dargestellten Motorbetriebsmodus und dem in Figur 6 dargestellten Handbetriebsmodus gibt es den in Figur 7 dargestellten Umschaltmodus. Hier erfolgt zunächst auch eine Auslösung durch den Benutzer über den Auslösesensor 3. Der Elektromotor 13 dreht die Messerwalze 11 an. Die Einrichtung zum Erfassung der an der Stromquelle 15 gespeicherten Energiemenge stellt fest, dass diese Energiemenge einen vorbestimmten Wert unterschritten hat und teilt dies der elektronischen Steuervorrichtung 16 (Mikroprozessor) mit. Diese schaltet nun auf den Handbetriebsmodus um, indem er den Elektromotor 13 durch Schließen des Schalters 16 dazu bewegt, nach der Endstellung gemäß Figur 5 (normaler Motorbetrieb), noch weiter zu drehen, bis ein mit der Hand ergreifbares Stück des bahnförmigen Flächenproduktes aus dem Spender vorsteht. Bei dem in Figur 4 dargestellten Ausführungsbeispiel erfolgt sogar noch ein weiteres Drehen der Messerwalze um eine weitere Drehung, sodass insgesamt mehr als eine vordefinierte Bahnabschnittslänge aus dem Spender vorsteht. Diese kann dann vom Benutzer gleich abgerissen werden, ohne dass er daran ziehen muss. Erst der nächste Benutzer ist dann im reinen Handbetriebsmodus und muss das bahnförmige Flächenprodukt händisch aus dem Spender ziehen. Dabei arbeitet - wie oben beschrieben - der Elektromotor 13 als Generator und ladet den Stromspeicher 23 (Kondensator C2) zur Stromversorgung des Mikroprozessors auf.

### Bezugszeichenliste:

- 1: Spender
- 2: Gehäuse des Spenders
- 3: Auslösesensor
- 4: Wand
- 5: Benutzer (oder dessen Hand)
- 6: bahnförmiges Flächenprodukt
- 6a: Bahnabschnitt des bahnförmigen Flächenproduktes
- 6b: aus dem Spender hervorstehendes, erfassbares Stück des bahnförmigen Flächenproduktes 6
- 7: Pfeil
- 8: Pfeil
- 9: Perforation
- 10: obere Umlenkrolle
- 11: Messerwalze
- 12: untere Umlenkrolle
- 13: Elektromotor
- 14: Antriebskette
- 15: Stromquelle
- 16: elektronische Steuervorrichtung
- 17: Messer der Messerwalze 11
- 18: Sensor
- 19: Sensor
- 20: Magnet
- 21: Kommunikationseinrichtung
- 22: optische Anzeige
- 23: Stromspeicher
- 24: Einrichtung zum Erfassen der in der Stromquelle gespeicherten Energiemenge
- 25: elektronischer Schalter
- 26: elektronischer Schalter
- C1: Super-Kondensator
- C2: Kondensator

## Patentansprüche

1. Spender (1) zur Ausgabe eines bahnförmigen Flächenprodukts (6), insbesondere Papier, mit einer mittels eines Elektromotors (13) angetriebenen Ausgabeeinheit, die von einer im Spender angeordneten Stromquelle (15) mit Energie versorgt wird und über die in einem Motorbetriebsmodus das bahnförmige Flächenprodukt (6) aus dem Spender (1) ausgebbar ist, nachdem ein - vorzugsweise berührungslos arbeitender - Auslösesensor (3) anspricht, wobei eine Einrichtung zum Erfassen der in der Stromquelle (15) gespeicherten Energiemenge vorgesehen ist und wobei eine elektronische Steuervorrichtung (16) vorgesehen ist, die bei Unterschreiten einer vorbestimmten Energiemenge in der Stromquelle (15) die Ausgabe eines vom Benutzer erfassbaren Stückes des bahnförmigen Flächenprodukts (6) aus dem Spender (1) hervorruft und den Spender (1) auf einen Handbetriebsmodus umschaltet, bei dem der Benutzer das bahnförmige Flächenprodukt (6) händisch aus dem Spender (1) zieht, wobei eine Brems- oder Stoppposition der Ausgabeeinheit, insbesondere der Drehwinkel einer Messerwalze (11) der Ausgabeeinheit, im Motorbetriebsmodus einerseits und im Handbetriebsmodus andererseits verschieden ist.

2. Spender nach Anspruch 1, **gekennzeichnet durch** eine vom Elektromotor (13) antreibbare Messerwalze (11), um die das bahnförmige Flächenprodukt (6) herumgeführt ist, wobei die Messerwalze (11) im Inneren zumindest ein, vorzugsweise gezacktes, Schneidmesser (17) aufweist, das an vorbestimmten Drehpositionen der Messerwalze (11) durch deren Umfang nach außen tritt und das bahnförmige Flächenprodukt (6) perforiert oder durchtrennt.

3. Spender nach einem der Ansprüche 1 oder 2, **dadurch gekennzeichnet, dass** der Elektromotor (13) dauerhaft mit der Ausgabeeinheit in Antriebsverbindung steht, wobei eine durch händisches Ziehen am bahnförmigen Flächenprodukt (6) hervorgerufene Bewegung der Ausgabeeinheit eine Drehung des Elektromotors (13) hervorruft.

4. Spender nach einem der vorhergehenden Ansprüche, **dadurch gekennzeichnet, dass** der Elektromotor (13) in einem Handbetriebsmodus, bei dem der Benutzer das bahnförmige Flächenprodukt (6) händisch aus dem Spender (1) zieht, als Generator arbeitet und einen Stromspeicher (23) zur Stromversorgung der elektronischen Steuervorrichtung (16) und/oder die den Elektromotor (13) versorgende Stromquelle (15) aufladet.

5. Spender nach einem der vorhergehenden Ansprüche, **dadurch gekennzeichnet, dass** der Stromspeicher (23) für die elektronische Steuervorrichtung (16) einerseits und die Stromquelle (15) für den Elektromotor (13) andererseits gesondert ausgebildet sind.

6. Spender nach einem der vorhergehenden Ansprüche, **dadurch gekennzeichnet, dass** der Stromspeicher (23) für die elektronische Steuervorrichtung (16) zumindest einen Kondensator (C2) umfasst und/oder die Stromquelle (15) für den Elektromotor (13) mindestens einen Kondensator aufweist, bevorzugt wobei der Kondensator als Super-Kondensator (C1) ausgebildet ist, besonders bevorzugt wobei der Super-Kondensator (C1) eine Anordnung mehrerer in Serie geschalteter Kondensatoren umfasst.

7. Spender nach einem der vorhergehenden Ansprüche, **dadurch gekennzeichnet, dass** der im Handbetriebsmodus als Generator arbeitende Elektromotor (13) lediglich den Stromspeicher (C2) für die elektronische Steuervorrichtung (16), nicht aber die den Elektromotor (13) versorgende Stromquelle (15), aufladet.

8. Spender nach einem der vorhergehenden Ansprüche, **dadurch gekennzeichnet, dass** zumindest ein - vorzugsweise elektronischer - Schalter (25) und/oder Widerstand zwischen den beiden Anschlüssen des Elektromotors (13) zur Realisierung einer Bremswirkung des Elektromotors (13) und damit der Ausgabeeinheit - vorzugsweise an durch Sensor (18, 19) erfassten, definierten Stellungen derselben - angeordnet ist.

9. Spender nach einem der vorhergehenden Ansprüche, **dadurch gekennzeichnet, dass** die Einrichtung zum Erfassen der in der Stromquelle gespeicherten Energiemenge eine Einrichtung zum Erfassen der Spannung oder eines Spannungsabfalls bei Belastung an den Anschlüssen der Stromquelle umfasst.

10. Spender nach einem der vorhergehenden Ansprüche, **dadurch gekennzeichnet, dass** ein Mikroprozessor der elektronischen Steuervorrichtung mit einer Kommunikationseinrichtung (21) in Verbindung steht oder Teil einer Kommunikationseinrichtung (21) ist, die zumindest beim Umschalten auf den Handbetriebsmodus ein Signal vom Mikroprozessor erhält.

11. Spender nach einem der vorhergehenden Ansprüche, **dadurch gekennzeichnet, dass** beim Umschalten auf den Handbetriebsmodus mittels der vom Elektromotor (13) angetriebenen Ausgabeeinheit die Ausgabe eines bahnförmigen Flächenproduktes (6) erfolgt, dessen aus dem Spender (1) vorstehende Länge (6b) größer ist als die durch den Abstand von Perforationen (9) definierte Standardlänge eines vom bahnförmigen Flächenprodukt abreißbaren Bahnabschnittes (6a).

12. Spender nach einem der vorhergehenden Ansprüche, **dadurch gekennzeichnet, dass** beim Umschalten auf den Handbetriebsmodus eine vom Elektromotor (13) angetriebene Messerwalze (11) sich seit der elektronischen Auslösung um mehr als eine Umdrehung, vorzugsweise um mehr als zwei Umdrehungen dreht.

13. Spender nach einem der vorhergehenden Ansprüche, **dadurch gekennzeichnet, dass** die elektronische Steuervorrichtung (16) nach dem Umschalten auf den Handbetriebsmodus den Auslösesensor (3) deaktiviert bis neue Batterien in die Stromquelle (15) eingelegt werden.

14. Spender nach einem der vorhergehenden Ansprüche, **dadurch gekennzeichnet, dass** die elektronische Steuervorrichtung (16) nach einer Ausgabe eines vorbestimmten Bahnabschnittes am Ende desselben den Elektromotor bremst oder abstoppt, vorzugsweise durch Kurzschließen der beiden Anschlüsse des Elektromotors (13) mittels eines elektronischen Schalters (25).

15. Spender nach einem der vorhergehenden Ansprüche, **dadurch gekennzeichnet, dass** im Motorbetriebsmodus nach der Ausgabe eines Bahnabschnittes (6a) kein bahnförmiges Flächenprodukt (6) aus dem Spender (1) vorsteht, während im Handbetriebsmodus ein händisch greifbares Stück des bahnförmigen Flächenproduktes (6b) nach jeder Ausgabe eines vorhergehenden Bahnabschnittes (6a) vorsteht.

## Claims

1. A dispenser (1) for dispensing a web-shaped sheet product (6), in particular paper, with a dispensing unit which is driven by means of an electric motor (13) and which is supplied with energy from a power source (15) disposed in the dispenser and by means of which, in a motor operational mode, the web-shaped sheet product (6) can be dispensed from the dispenser (1) after a - preferably contactlessly operating - trigger sensor (3) reacts, wherein a device for detecting the quantity of energy stored in the power source (15) is provided and wherein an electronic control system (16) is provided which, in the case of dropping below a predetermined quantity of energy in the power source (15), causes a piece of the web-shaped sheet product (6) which can be grasped by the user to be dispensed from the dispenser (1) and switches the dispenser (1) into a manual operational mode in which the user pulls the web-shaped sheet product (6) manually out of the dispenser (1), wherein a braking or stop position of the dispensing unit, in particular the angle of rotation of a blade roller (11) of the dispensing unit, is different in the motor operational mode on the one hand and in the manual operational mode on the other hand.

2. The dispenser according to claim 1, **characterized by** a blade roller (11) which can be driven by the electric motor (13) and around which the web-shaped sheet product (6) is guided, wherein the interior of the blade roller (11) has at least one cutting blade (17), which is preferably serrated, which protrudes outwardly through the circumference of the blade roller (11) at predetermined rotational positions thereof and perforates or severs the web-shaped sheet product (6).

3. The dispenser according to claim 1 or claim 2, **characterized in that** the electric motor (13) is in permanent drive connection with the dispensing unit, wherein a movement of the dispensing unit caused by manually pulling on the web-shaped sheet product (6) causes the electric motor (13) to turn.

4. The dispenser according to one of the preceding claims, **characterized in that** in a manual operational mode in which the user pulls the web-shaped sheet product (6) out of the dispenser (1) manually, the electric motor (13) operates as a generator and charges a power storage unit (23) for supplying power to the electronic control system (16) and/or charges the power source (15) supplying the electric motor (13).

5. The dispenser according to one of the preceding claims, **characterized in that** the power storage unit (23) is separately configured for the electronic control system (16) on the one hand and the power source (15) is separately configured for the electric motor (13) on the other hand.

6. The dispenser according to one of the preceding claims, **characterized in that** the power storage unit (23) for the electronic control system (16) comprises at least one capacitor (C2) and/or the power source (15) for the electric motor (13) has at least one capacitor, preferably wherein the capacitor is configured as a supercapacitor (C1), particular preferably wherein the supercapacitor (C1) comprises an assembly of several capacitors connected in series.

7. The dispenser according to one of the preceding claims, **characterized in that** the electric motor (13) which operates as a generator in the manual operational mode only charges the power storage unit (C2) for the electronic control system (16), but not the power source (15) supplying the electric motor (13).

8. The dispenser according to one of the preceding claims, **characterized in that** at least one - preferably electronic - switch (25) and/or resistor is disposed between the two connectors of the electric motor (13) in order to carry out a braking action of the electric motor (13) and therefore of the dispensing unit - preferably at defined positions thereof which are detected by sensors (18, 19).

9. The dispenser according to one of the preceding claims, **characterized in that** the device for detecting the quantity of energy stored in the power source comprises a device for detecting the voltage or a drop in voltage when the connections to the power source are under load.

10. The dispenser according to one of the preceding claims, **characterized in that** a microprocessor of the electronic control system is connected to a communication device (21) or is part of a communication device (21) which receives a signal from the microprocessor at least when switching over to the manual operational mode.

11. The dispenser according to one of the preceding claims, **characterized in that** upon switching over to the manual operational mode, the dispensing unit which is driven by the electric motor (13) dispenses a web-shaped sheet product (6) wherein the length (6b) thereof that protrudes from the dispenser (1) is larger than the standard length, defined by the distance between the perforations (9), of a section of web (6a) which can be torn from the web-shaped sheet product.

12. The dispenser according to one of the preceding claims, **characterized in that** when switching over to the manual operational mode, a blade roller (11) which is driven by the electric motor (13) turns through more than one full turn, preferably through more than two full turns after the electronic trigger.

13. The dispenser according to one of the preceding claims, **characterized in that** after switching over to the manual operational mode, the electronic control system (16) deactivates the trigger sensor (3) until fresh batteries have been installed in the power source (15).

14. The dispenser according to one of the preceding claims, **characterized in that** after a predetermined section of web has been dispensed, the electronic control system (16) brakes or stops the electric motor at the end of the same, preferably by short-circuiting the two connections for the electric motor (13) by means of an electronic switch (25).

15. The dispenser according to one of the preceding claims, **characterized in that** in motor operational mode, no web-shaped sheet product (6) protrudes out of the dispenser (1) after dispensing a section of web (6a), while in manual operational mode, every time a section of web (6a) has been dispensed, a piece of the web-shaped sheet product (6b) which can be gripped by hand protrudes out.

## Revendications

1. Distributeur (1) pour distribuer un produit plat en bande (6), en particulier du papier, avec une unité de distribution entraînée au moyen d'un moteur électrique (13), qui est alimentée en énergie par une source de courant (15) disposée dans le distributeur et par l'intermédiaire de laquelle, dans un mode de fonctionnement motorisé, le produit plat en bande (6) peut être distribué depuis le distributeur (1) après la réaction d'un capteur de déclenchement (3) - fonctionnant de préférence sans contact, dans lequel un système est prévu pour détecter la quantité de courant stockée dans la source de courant (15) et dans lequel un dispositif de commande électronique (16) est prévu, qui provoque, si une quantité d'énergie prédéfinie n'est pas dépassée dans la source de courant (15), la distribution d'un morceau, pouvant être saisi par l'utilisateur, du produit plat en bande (6) depuis le distributeur (1) et qui passe le distributeur (1) sur un mode de fonctionnement manuel, dans lequel l'utilisateur tire manuellement le produit plat en bande (6) hors du distributeur (1), dans lequel une position de freinage ou d'arrêt de l'unité de distribution, en particulier l'angle de rotation d'un cylindre porte-lames (11) de l'unité de distribution, est différente d'une part dans le mode de fonctionnement motorisé et d'autre part dans le mode de fonctionnement manuel.

2. Distributeur selon la revendication 1, **caractérisé par** un cylindre porte-lames (11) pouvant être entraîné par le moteur électrique (13), autour duquel le produit plat en bande (6) est enroulé, dans lequel le cylindre porte-lames (11) présente à l'intérieur au moins une lame de coupe (17) de préférence dentelée, qui sort vers l'extérieur sur des positions de rotation prédéfinies du cylindre porte-lames (11) par sa périphérie et qui perfore ou sectionne le produit plat en bande (6).

3. Distributeur selon l'une quelconque des revendications 1 ou 2, **caractérisé en ce que** le moteur électrique (13) est relié en entraînement durablement à l'unité de distribution, dans lequel un déplacement de l'unité de distribution provoqué par l'action de tirer manuellement sur le produit plat en bande (6) provoque une rotation du moteur électrique (13).

4. Distributeur selon l'une quelconque des revendications précédentes, **caractérisé en ce que** le moteur électrique (13) fonctionne comme un générateur dans un mode de fonctionnement manuel, dans lequel l'utilisateur tire manuellement le produit plat en bande (6) hors du distributeur (1), et recharge un accumulateur de courant (23) destiné à alimenter en courant le dispositif de commande électronique (16) et/ou la source de courant (15) alimentant le moteur électrique (13).

5. Distributeur selon l'une quelconque des revendications précédentes, **caractérisé en ce que** l'accumulateur de courant (23) pour le dispositif de commande électronique (16) d'une part et la source de courant (15) pour le moteur électrique (13) d'autre part sont réalisés séparément.

6. Distributeur selon l'une quelconque des revendications précédentes, **caractérisé en ce que** l'accumulateur de courant (23) pour le dispositif de commande électronique (16) comprend au moins un condensateur (C2) et/ou la source de courant (15) pour le moteur électrique (13) présente au moins un condensateur, de manière préférée dans lequel le condensateur est réalisé en tant que super condensateur (C1), de manière particulièrement préférée dans lequel le super condensateur (C1) comprend un ensemble de plusieurs condensateurs montés en série.

7. Distributeur selon l'une quelconque des revendications précédentes, **caractérisé en ce que** le moteur électrique (13) fonctionnant en tant que générateur dans le mode de fonctionnement manuel recharge seulement l'accumulateur de courant (C2) pour le dispositif de commande électronique (16), mais pas la source de courant (15) alimentant le moteur électrique (13).

8. Distributeur selon l'une quelconque des revendications précédentes, **caractérisé en ce qu'**au moins un commutateur (25), de préférence électronique, et/ou une résistance sont disposés entre les deux bornes de raccordement du moteur électrique (13) pour réaliser une action de freinage du moteur électrique (13) et ainsi de l'unité de distribution, de préférence sur des positions de ceux-ci définies détectées par le capteur (18, 19).

9. Distributeur selon l'une quelconque des revendications précédentes, **caractérisé en ce que** le système pour détecter la quantité d'énergie stockée dans la source de courant comprend un système pour détecter la tension ou une chute de tension en cas de contrainte sur les bornes de raccordement de la source de courant.

10. Distributeur selon l'une quelconque des revendications précédentes, **caractérisé en ce qu'**un microprocesseur du dispositif de commande électronique est relié à un système de communication (21) ou fait partie d'un système de communication (21), qui reçoit, au moins lors du passage sur le mode de fonctionnement manuel, un signal du microprocesseur.

11. Distributeur selon l'une quelconque des revendications précédentes, **caractérisé en ce qu'**est effectuée, au moyen de l'unité de distribution entraînée par le moteur électrique (13), lors du passage sur le mode de fonctionnement manuel, la distribution d'un produit plat en bande (6), dont la longueur (6b) faisant saillie du distributeur (1) est plus grande que la longueur standard, définie par l'espacement de perforations (9), d'une portion de bande (6a) pouvant être déchirée du produit plat en bande.

12. Distributeur selon l'une quelconque des revendications précédentes, **caractérisé en ce que**, lors du passage sur le mode de fonctionnement manuel, un cylindre porte-lames (11) entraîné par le moteur électrique (13) tourne depuis le déclenchement électronique sur plus d'un tour complet, de préférence sur plus de deux tours complets.

13. Distributeur selon l'une quelconque des revendications précédentes, **caractérisé en ce que** le dispositif de commande électronique (16) désactive le capteur de déclenchement (3) après le passage sur le mode de fonctionnement manuel jusqu'à l'insertion de nouvelles batteries dans la source de courant (15).

14. Distributeur selon l'une quelconque des revendications précédentes, **caractérisé en ce que** le dispositif de commande électronique (16) freine ou arrête le moteur électrique après une distribution d'une portion de bande prédéfinie à la fin de celle-ci, de préférence en court-circuitant les deux bornes de raccordement du moteur électrique (13) au moyen d'un commutateur électronique (25).

15. Distributeur selon l'une quelconque des revendications précédentes, **caractérisé en ce que** dans le mode de fonctionnement motorisé, aucun produit plat en bande (6) ne fait saillie du distributeur (1) après la distribution d'une portion de bande (6a), tandis que dans le mode de fonctionnement manuel, un morceau pouvant être saisi manuellement du produit plat en bande (6b) fait saillie après chaque distribution d'une portion de bande (6a) qui précède.
